# EUROPÄISCHE PATENTSCHRIFT

(11) **EP 0 742 528 B1**
(45) Veröffentlichungstag und Bekanntmachung des Hinweises auf die Patenterteilung: **03.05.2000**
(21) Anmeldenummer: 96106604.0
(22) Anmeldetag: 26.04.1996
(51) Int. Cl.: G06F 17/60

(54) **Verfahren zur Identifizierung und Kontrolle der Anlieferung und der Rücklieferung von Presseerzeugnissen**
Press product delivery and return identification and control method
Procédé d'identification et de contrôle de la livraison et du retour de produit de presse

(30) Priorität: 06.05.1995 DE 19516696
(43) Veröffentlichungstag der Anmeldung: 13.11.1996
(73) Patentinhaber: Eberhard, Hans Joachim, D-76287 Rheinstetten (DE)
(72) Erfinder: Eberhard, Hans Joachim, D-76287 Rheinstetten (DE)
(74) Vertreter: Happe, Otto, Dipl.-Ing.

(56) Entgegenhaltungen:
- US-A- 3 845 289
- US-A- 4 636 950
- MCLELLAN J F ET AL: "THE NAVTRAXTM FLEET MANAGEMENT SYSTEM" 500 YEARS AFTER COLUMBUS - NAVIGATION CHALLENGES OF TOMORROW, MONTEREY, CA., MAR. 23 - 27, 1992, Nr. -, 1.Januar 1992, INSTITUTE OF ELECTRICAL AND ELECTRONICS ENGINEERS, Seiten 509-515, XP000344344
- WAGNER G ET AL: "VIELE LKW-FAHRTEN KOENNTEN GESPART WERDEN" INTERNATIONALES VERKEHRSWESEN, Bd. 44, Nr. 4, 1.April 1992, Seiten 148-152, XP000297031

## Beschreibung

Die Erfindung betrifft ein Verfahren zur Identifizierung und Kontrolle der Anlieferung und der Rücklieferung von Presseerzeugnissen, wie Bücher, Zeitschriften, Zeitungen u. dgl., zwischen Verlagen und Grossisten einerseits sowie zwischen Grossisten und Händlern andererseits, wobei die Anlieferung und die Rücklieferung vorn Ausgangspunkt, nämlich Verlag oder Grossist, an den Zielpunkt, nämlich Grossist oder Händler, mittels Transportfahrzeugen erfolgt. Die Erfindung betrifft ferner Einrichtungen für die Durchführung des Verfahrens.

Eine Besonderheit des mit dem Vertrieb von Presseerzeugnissen befaßten Wirtschaftszweiges, des sogenannten Pressegrosso, besteht darin, daß es als einziger Wirtschaftszweig einerseits ein volles Remissionsrecht zugesteht und andererseits über eine erhebliche Dispositionsfreiheit verfügt. Der Grossist legt fest, was jeder Händler an Neuware erhält, belastet ihn damit und erteilt für die zurückgegebenen Exemplare Gutschrift. Von den Pressegrossisten werden daher nicht nur täglich Tausende von Einzelhändlern mit druckfrischen Presseerzeugnissen beliefert, sondern sie nehmen auch eine große Anzahl unverkaufter Exemplare wieder zurück.

Die Auslieferung der Presseerzeugnisse muß sehr rasch erfolgen, da beispielsweise der Zeitungsdruck aus Aktualitätsgründen meist um Mitternacht erfolgt und frühöffnende Händler bereits ab 5.00 Uhr verkaufen. in der dadurch bedingten knappen Zeitspanne müssen die folgenden Arbeitsschritte durchgeführt werden:
- Drucken der Presseerzeugnisse beim Verlag.
- Verpacken der Presseerzeugnisse.
- Ausliefern der Presseerzeugnisse vom Verlag zum Grossisten.
- Auspacken der Presseerzeugnisse beim Grossisten.
- Aufteilen jedes Titels auf die einzelnen Händler.
- Verpacken der Presseerzeugnisse in handliche Pakete.
- Laden der Fahrzeuge zur Belieferung der Händler.
- Anliefern der Presseerzeugnisse bei den einzelnen Händlern in einer vorher festgelegten Reihenfolge.
- Abladen der Presseerzeugnisse und Ablegen in der Händlerbox.
- Einladen der Remittendenpakete des betreffenden Händlers.
- Rückfahrt und Entladen der Remittendenpakete beim Grossisten.

Bedingt durch den hohen Zeitdruck kommt es bei den vorstehend beschriebenen Arbeitsschritten häufig zu Pannen, wobei folgende Pannen als alltäglich bezeichnet werden können:
- Presseerzeugnisse kommen zu spät vom Verlag.
- Die angelieferten Presseerzeugnisse stimmen nicht nach Stückzahl oder Gewicht.
- Es kommt zu Verspätungen, weil die Fahrer, beispielsweise Ersatzfahrer, die Strecke zu den Händlern nicht oder nicht gut genug kennen.
- Maschinen für das Verschnüren der Pakete von Presseerzeugnissen fallen aus.
- Es treten Beschädigungen der Presseerzeugnisse durch Witterungseinflüsse auf.
- Die Packfolge der in das Fahrzeug eingeladenen Pakete von Presseerzeugnissen ist falsch.
- Beim Tragen eines Paketes von Presseerzeugnissen reißen die Schnürbänder.
- Es kommt zu Fehlleitungen der Presseerzeugnisse, weil Lieferscheine bei Dunkelheit schlecht lesbar sind.
- Es werden Pakete von Presseerzeugnissen verwechselt.
- Einzelne Pakete von Presseerzeugnissen werden vergessen und erst nach der Rückkehr des Fahrzeugs entdeckt
- Es werden Remittenden vertauscht und dem falschen Händler gutgeschrieben.

Ferner besteht bei ungesicherten Ablagen für die Presseerzeugnisse bei den Händlern ein Diebstahlrisiko. Ein weiterer Nachteil der derzeitigen Rücklieferung von Presseerzeugnisse besteht darin, daß die Schnürbänder und das Packmaterial der Remittenden entsorgt werden müssen.

Durch die geschilderten Pannen kann das zwischen den Grossisten und den Händlern bestehende Vertrauensverhältnis erheblich belastet werden. Es besteht daher Handlungsbedarf für eine lückenlose Kontrolle bei der An- und Rücklieferung der Presseerzeugnisse.

Außerdem ist die bisher übliche Einwegverpackung der Presseerzeugnisse nicht mehr zeitgemäß. Da etwa ein Drittel der Presseerzeugnisse zurückgegeben wird, entsteht ein erheblicher Aufwand bei der täglichen Hin- und Rücksendung, wobei es sich bei den Presseerzeugnissen um leichtverderbliche Ware von hohem Wert handelt. Auch diesbezüglich besteht daher Handlungsbedarf.

Es sind bereits viele Versuche durchgeführt worden, mit dem Ziel, die vorstehend geschilderten Probleme zu lösen. Keiner dieser Versuche hat jedoch zu einem befriedigenden Ergebnis geführt.

Einer der vorgenannten Versuche besteht darin, zur Identifizierung und Kontrolle von in Behältern verpackten Presseerzeugnissen bei deren An- oder Rücklieferung den altbekannten Strichcode zu benutzen, der auf dem Lieferschein oder dem Packzettel aufgedruckt wird. Durch die Umschnürung der gepackten Behälter mit schwarzen Schnürbändern sowie durch Verschmutzung und/oder Zerreißen der Lieferscheine bzw. der Packzettel sind Lesefehler sehr häufig. Auch Magnetstreifen haben sich bis heute für diesen Anwendungsfall nicht bewährt.

Auch für die grossotaugliche Mehrwegverpackung wurden zahlreiche Pilotprojekte und Feldversuche unternommen. Sie reichen von Behältern, Körben und Wannen aus Kunststoff oder Karton in starrer oder faltbarer Konstruktion bis zu Taschen mit festem Boden und textilen Wänden mit Klettverschluß. Keiner dieser Versuche brachte zufriedenstellende Ergebnisse, da immer nur ein geringer Teil der Anforderungen an eine grossotaugliche Mehrwegverpackung erfüllt wurde. Diese Anforderungen sind:
- Die Behälter müssen für alle Formate geeignet sein, vom Taschenbuch bis zur Tageszeitung.
- Der Inhalt der gepackten Behälter muß variieren können von einem einzelnen Exemplar bis zu 12 kg verschiedener Presseerzeugnisse.
- Das Befüllen und das Entleeren der Behälter muß einfach durchgeführt werden können.
- Die Behälter müssen wetterfest sein.
- Das Leergewicht der Behälter muß unter 250 Gramm liegen.
- Das Leervolumen der Behälter muß möglichst gering sein, da bei den Händlern oft nur wenig Raum vorhanden ist.
- Die Behälter müssen eine lange Lebensdauer haben.
- Die Behälter müssen warenschonend sein.
- Die Behälter sollten für einen anderweitigen Gebrauch möglichst unattraktiv sein.
- Die Behälter müssen pfandsystemfähig sein.
- Die Behälter müssen eindeutig zu identifizieren sein.
- Die Behälter müssen leicht zu reinigen (waschbar) sein.
- Die Behälter müssen ein Nachfüllen spätkommender Presseerzeugnisse zulassen.
- Die Behälter müssen in automatischen Fördersystemen lauffähig sein.
- Die Behälter müssen preiswert sein.
- Die Behälter müssen auch für Frauen tragbar sein.
- Die Behälter müssen einen Originalitätsschutz gewährleisten.

Der Erfindung liegt die Aufgabe zugrunde, das eingangs genannte Verfahren zur Identifizierung und Kontrolle der Anlieferung und der Rücklieferung von Presseerzeugnissen so auszugestalten, daß es die gestellten Forderungen erfüllt, ohne daß die vorstehend geschilderten Nachteile auftreten.

Die Lösung der gestellten Aufgabe besteht darin,
- daß die Presseerzeugnisse in mit codierten Funksendern versehene Behälter unsortiert verpackt werden,
- daß an jeden Zielpunkt der Lieferung ein codierter Funksender installiert wird,
- daß von jedem Transportfahrzeug mindestens ein mit einem Rechner versehenes tragbares Lesegerät mitgeführt wird, das die von den Funksendern gesendeten Signale sowie die Signale eines Navigationssystems liest und auswertet
- und daß das tragbare Lesegerät aufgrund der vorgenommenen Auswertung der empfangenen Signale optische und/oder akustische Signale aussendet.

Das tragbare Lesegerät kann mit Akkus versehen, aber außerdem auch so ausgebildet sein, daß ein Anschluß an eine externe Batterie, beispielsweise die Batterie des Transportfahrzeugs möglich ist.

Durch das erfindungsgemäße Verfahren ist gewährleistet, daß die Auslieferung der Presseerzeugnisse reibungslos und schnell erfolgt und daß dabei exakt die vorbestimmte Reihenfolge bei der An- oder Rücklieferung der Presseerzeugnisse eingehalten wird. Ausfälle von Fahrzeugen und Fahrern, verkehrsbedingte Umleitungen, durch Urlaub oder Neueröffnungen bedingte Änderungen der Händlerstruktur, Tourenumplanung u. dgl., beeinträchtigen daher nicht die termingerechte Ablieferung der Presseerzeugnisse.

Navigationssysteme gehören zum Stand der Technik. Eines dieser Navigationssysteme ist das sogenannte GPS-System (Global Positioning System). Das GPS-System steht mit Erdsatelliten in Verbindung und ist in der Lage, jederzeit und überall die genaue Position eines Fahrzeugs zu bestimmen. Es ist daher für den vorliegenden Zweck besonders geeignet. Allerdings werden bei diesem Navigationssysteme die ausgesandten Signale absichtlich in unregelmäßigen Zeitabständen verfälscht, um zu verhindern, daß das System zur Steuerung feindlicher Raketen verwendet wird. Größe und Richtung dieser manipulierten Fehler sind nur den Militärs bekannt. Das GPS-System ist daher nur dann zur exakten Führung eines Fahrzeugs verwendbar, wenn die vorgenannte Verfälschung der Signale eliminiert wird. Die Eliminierung der verfälschten Signale ist aber mit entsprechenden Einrichtungen oder Verfahren möglich.

Bekannt ist ferner die Koppelnavigation. Dieses Navigationssystem erfordert feste Einbauten im Fahrzeug, um exakt die zurückgelegte Wegstrecke in der jeweiligen Himmelsrichtung zu messen. Die Koppelnavigation ist sehr aufwendig und deren Genauigkeit hängt von mehreren Faktoren ab, wie Reifenluftdruck, Störungen des Erdmagnetfeldes durch die Bebauung u. dgl., so daß dieses Navigationssystem für die Identifizierung und Kontrolle von in Behältern verpackten Presseerzeugnissen nur bedingt verwendbar ist.

Nur bedingt verwendbar ist auch ein weiteres bekanntes Navigationssystem, die extraterristische Peilung von Sternen. Dieses Navigationssystem ist für den Laien zu aufwendig und kann darüber hinaus nur bei klarem Himmel eingesetzt werden.

Ein viertes Navigationssystem, das auf der Trägheitsnavigation beruht, ist sehr teuer.

Zweckmäßigerweise wird für das erfindungsgemäße Verfahren das GPS-Navigationssystems verwendet. In Ausgestaltung der Erfindung wird daher vorgeschlagen, daß die von den Transportfahrzeugen mitgeführten Lesegeräte die Signale des GPS-Navigationssystems lesen und gleichzeitig die von diesem Navigationssystem empfangenen Signale korrigieren.

Da ein intelligenter Rechner, der in der Lage ist, die vorstehend beschriebenen verfälschten momentanen Signale des GPS-Systems zu ermitteln und zu kompensieren, erhebliche Kosten verursacht, erfolgt das Korrigieren der verfälschten Signale erfindungsgemäß in der Weise, daß dem Navigationssystem in möglichst kurzen Zeitabständen mittels der an jedem Zielpunkt installierten codierten Funksender Signale zugeleitet werden, die den genauen geometrischen Ort bezeichnen, in dem sich der Funksender - und damit das betreffende Fahrzeug - in diesem Augenblick wirklich befindet. Aus dieser Information errechnet das Navigationssystem den augenblicklichen Fehler und kompensiert ihn für die anschließende Fahrstrecke.

Damit durch menschliche Unzulänglichkeiten, beispielsweise durch Vergessen oder durch eine Falscheingabe, keine Fehler auftreten können, erfolgt die Absendung der den genauen geometrischen Ort des Fahrzeugs betreffenden Signale durch den Funksender automatisch.

In weiterer Ausgestaltung der Erfindung sind die Funksender durch batterielose Transponder gebildet und wird deren Betriebsenergie durch die Lesegeräte drahtlos übertragen. Derartige Transponder sind handelsüblich.

Das Lesegerät und die als Transponder ausgebildeten Funksender wirken in der Weise miteinander, daß das Lesegerät durch Einsatz eines elektromagnetischen Feldes Spannung an die Transponder transferiert und deren Code liest, Der Code ist permanent in jeden Transponder einprogrammiert. Weil die Transponder batterielos sind und ihre Betriebsenergie durch die Lesegeräte erhalten, sind sie wartungsfrei. Das Lesegerät verfügt über einen nichtflüchtigen internen Speicher und hat unter anderem die Funktion, die Codenummer jedes Transponders mit anderen, vorher gespeicherten Codenummern zu vergleichen. Durch diese Funktion ist das Lesegerät in der Lage, dem Anwender mitzuteilen, ob ein oder mehrere gesuchte Transponder sich innerhalb einer größeren Gruppe befinden.

Das Lesegerät kann auch so ausgebildet sein, daß es in der Lage ist, mit einem externen Hostrechner zu kommunizieren. Hierdurch ist es möglich, Codenummern vom Hostrechner auf die Lesegeräte zu übertragen und umgekehrt. Darüber hinaus kann der Hostrechner viele Funktionen des Lesegerätes kontrollieren. Durch den Hostrechner kann das Lesegerät auch programmiert werden, um neue Software zu installieren.

Eine vorteilhafte Ausgestaltung des erfindungsgemäßen Verfahrens besteht darin, daß den von den Transportfahrzeugen mitgeführten tragbaren Lesegeräten gleichzeitig mit der Aufladung ihres Akkus das jeweils gültige Fahrprogramm und weitere notwendige Informationen überspielt wird.

Nach einem weiteren Merkmal der Erfindung wird in die von den Transportfahrzeugen mitgeführten tragbaren Lesegeräte eine digitalisierte Straßenkarte geladen und berechnen die Lesegeräte anhand der empfangenen Signale und anhand der digitalisierten Straßenkarte den genauen Standort des betreffenden Transportfahrzeugs .

Als besonders zweckmäßig hat es sich erwiesen, daß die geografische Lage aller Zielpunkte und die jeweilige Fahrstrecke der Transportfahrzeuge in der digitalen Straßenkarte gespeichert werden und daß durch das Lesegerät optische und/oder akustische Fahr- und Arbeitsanweisungen erfolgen.

Damit sowohl Fahrer ohne landesübliche Sprachkenntnisse als auch ortsunkundige Fahrer eingesetzt werden können, werden in den tragbaren Lesegeräten eine automatische Sprachgenerierung und Sprachausgabe gespeichert und mehrere Sprachmodule für die akustischen Fahr- und Arbeitsanweisungen integriert. Wegen des geringen Umfangs des für die akustischen Fahr- und Arbeitsanweisungen benötigten Vokabulars können praktisch Sprachmodule für jede beliebige Sprache in das tragbare Lesegerät integriert werden.

Das erfindungsgemäße Verfahren kann noch dadurch verbessert werden, daß bei der Lesung der Signale eines Funksenders mittels des Lesegerätes die Codenummer des betreffenden Funksenders und die Uhrzeit der Lesung im Speicher des Lesegerätes gespeichert wird. Dadurch ist es möglich, die Rückholung der mit Remittenden beladenen codierten Behälter gleichzeitig durchzuführen.

Eine weitere Verbesserung des erfindungsgemäßen Verfahrens wird dadurch erzielt, daß bei der Beladung eines Transportfahrzeugs die Reihenfolge der auf das betreffende Transportfahrzeug geladenen Behälter mittels eines stationären Lesegerätes gespeichert wird.

Um Fehler bei der Entladung eines Transportfahrzeug zu vermeiden, wird bei der Entladung eines Transportfahrzeugs die Einhaltung der richtigen Reihenfolge der Behälter durch das Lesegerät überwacht und wird bei einer Abweichung von der gespeicherten Reihenfolge dies von dem Lesegerät optisch und/oder akustisch angezeigt.

Bei einer besonders vorteilhaften Ausführungsform des erfindungsgemäßen Verfahrens wird bei der Entladung des letzten Behälters jedes Zielpunktes aus dem Transportfahrzeug durch das Lesegerät ein die Beendigung des Entladevorgangs anzeigendes Signal ausgelöst.

Für den innerbetrieblichen Transport werden die Behälter wie eine Perlenschnur sequentiell an eine Rollenbahn eingehängt, wobei sich auf der Rollenbahn sowohl leere als auch bereits gefüllte Behälter befinden.

In einer anderen Ausgestaltung werden für das Einfüllen der Presseerzeugnisse leere Packtaschen in kurze Laufschienen und mehrere Laufschienen in flache Rollcontainer eingehängt, die aufeinander gestapelt werden können. Damit läßt sich der innerbetriebliche Transport von der Remissionsabteilung zur Versandabteilung mit hoher Packungsdichte realisieren.

Nach einem weiteren Schritt der Erfindung rollen zum Befüllen entweder einzelne Behälter oder mehrere in einem schrägstehenden Container befindliche Behälter in einen anderen, leeren Container rollen, wobei die Behälter eine Packvorrichtung passieren. Es kann aber auch die ganze Laufschiene von einem Container in einen anderen, leeren Container geschoben werden. Dabei wird die Laufschiene nach dem jeweiligen Füllen einer Packtasche um eine der Breite der Packtasche entsprechende Strecke bewegt.

Zweckmäßigerweise ist an beiden Enden jeder Kommissionierstrecke eine Packvorrichtung vorgesehen.

Innerhalb der Förderstrecke sind Verzweigungen vorgesehen, die sowohl ein Zusammenführen der Paketströme als auch eine Aufteilung auf mehrere Zweige ermöglichen. Dies kann mittels bekannter fördertechnischer Einrichtungen erreicht werden, die sicherstellen, daß die Reihenfolge der Pakete am Transportfahrzeug korrekt eingehalten wird.

Um sicherzustellen, daß auch spätkommende Ware und Vollballen noch in die jeweiligen Behälter eingefüllt werden können, durchlaufen in Weiterbildung der Erfindung die Behälter beim innerbetrieblichen Transport Einrichtungen, die mittels rechnergesteuerter Displays ein Nachkommissionieren ermöglichen. Dies erfolgt zweckmäßigerweise unmittelbar vor dem Einladen der Packtaschen in die Transportfahrzeuge.

Ein weiteres Merkmal der Erfindung besteht darin, daß in den tragbaren Lesegeräten die exakte Nummernfolge der befüllten Behälter sowie die Nummern der an den Zielpunkten installierten Funksender und deren exakte geografische Position gespeichert werden.

Vorteilhafterweise werden in den tragbaren Lesegeräten die exakte Nummernfolge der Funksender der bereits früher an die Händler ausgelieferten befüllten Behälter gespeichert.

Vom Händler zurückgegebene Packtaschen werden in der Remissionsabteilung entleert. Da durch die zeitliche Erfassung des Abgabe- und Rückkehrtermins jedes Behälters auf einem Hostrechner ein Pfandsystem unterhalten wird, werden die Remittenden gutgeschrieben und die Laufzeit der Packtasche über das Pfandsystem dem Händler belastet. Durch diese zeitanteilige Belastung werden Verluste vermieden.

Eine zweckmäßige Einrichtung zur Identifizierung und Kontrolle der Anlieferung und der Rücklieferung von unsortiert verpackten Presseerzeugnissen, wie Bücher, Zeitschriften, Zeitungen o. dgl. zwischen Verlagen und Grossisten einerseits sowie zwischen Grossisten und Händler andererseits, wobei die Anlieferung und die Rücklieferung vom Ausgangspunkt (Verlag oder Grossist) an den Zielpunkt der Lieferung (Grossist oder Händler) mittels Transportfahrzeugen erfolgt, besteht aus
- mit codierten Funksendern versehenen Behältern, in die die Presseerzeugnisse unsortiert verpackt werden,
- Funksendern, die an jedem Zielpunkt installiert sind,
- mit einem Rechner versehenen Lesegeräten, von denen jeweils mindestens eines von jedem Transportfahrzeug mitgeführt wird, wobei die Lesegeräte die von den Funksendern gesendeten Signale sowie die Signale eines Navigationssystems lesen und auswerten,
- und einem an jedem Lesegerät vorgesehenen Signalgeber, der aufgrund der vorgenommenen Auswertung der empfangenen Signale optische und/oder akustische Signale aussendet.

Hierbei sind die Behälter zweckmäßigerweise als flexible Packtaschen ausgebildet. Die Packtaschen bestehen aus schmiegsamem Material von geringem Gewicht.

Die codierten Funksender sind an den Packtaschen befestigt. Besonders zweckmäßig ist es dabei, daß die codierten Funksender Bestandteil des Handgriffs oder des Verschlusses der Packtaschen sind.

Damit das Befüllen der Packtaschen in warenschonender Weise durchgeführt werden kann, weisen die als Packtaschen ausgebildeten Behälter einen dreieckförmigen Querschnitt und die Einfüllöffnung einen rechteckigen Querschnitt auf. Dies ermöglicht das Befüllen der Packtaschen mit kleinen und mit großen Stapeln vom Taschenbuch bis zur Tageszeitung sowie der weiteren vom Pressehandel vertriebenen Waren.

Das Verschließen der Packtaschen kann dadurch besonders einfach und schnell durchgeführt werden, daß die Einfüllöffnung der als Packtaschen ausgebildeten Behälter durch eine Kordel umschlossen ist, die in an dem Behälter vorgesehenen Ösen oder Randumnähern freibeweglich ist. Dies ermöglicht das Verschließen der Behälter durch Zuziehen der Kordel in einem einzigen Zugriff.

Damit die Behälter in einem Schienensystem laufen können, sind am oberen hinteren Rand der Einfüllöffnung der als Packtaschen ausgebildeten Behälter Handgriffe bzw. Rollelemente angeordnet, die in Laufschienen bewegbar oder in Laufschienen integriert sind.

Die Bewegung der Packtaschen, um diese nach dem Befüllen in das Transportfahrzeug zu befördern, kann sowohl durch Schwerkraft als auch durch Motorantrieb erfolgen. Die Erfindung sieht daher vor, daß entweder die Laufschienen geneigt angeordnet sind oder daß die Laufschienen mit einer Antriebseinrichtung in Verbindung stehen.

Um den in dem Transportfahrzeug vorhandenen Laderaum besonders gut auszunutzen zu können, sind jeweils mehrere Laufschienen neben- und/oder übereinander angeordnet.

Damit die Ablage der Presseerzeugnisse am jeweiligen Zielpunkt - also beim Händler - problemlos abgewickelt werden kann, sind die mit einem codierten Funksender versehenen Zielpunkte der Lieferung durch die Ablageboxen der Händler gebildet.

Im folgenden wird die Erfindung anhand der Zeichnung näher erläutert. Es zeigen:
- Fig. 1: ein Ausführungsbeispiel für den Ablauf des erfindungsgemäßen Verfahrens in schematischer Darstellung;
- Fig. 2: ein Ausführungsbeispiel für den innerbetrieblichen Transport der Presseerzeugnisse, ebenfalls in schematischer Darstellung;
- Fig. 3: einen Bereich eines anderen innerbetrieblichen Transports der Presseerzeugnisse;
- Fig. 4: einen anderen Bereich eines innerbetrieblichen Transports der Presseerzeugnisse;
- Fig. 5: einen als Packtasche ausgebildeten Behälter für die Presseerzeugnisse, in perspektivischer Darstellung;
- Fig. 6: einen anderen als Packtasche ausgebildeten Behälter für die Presseerzeugnisse, ebenfalls in perspektivischer Darstellung.

Das in Fig. 1 dargestellte Transportfahrzeug 1 ist mit mehreren Behältern 2 mit Presseerzeugnissen beladen. Jeder Behälter 2 ist mit einem codierten Funksender 3 versehen. Hinter der Windschutzscheibe des Transportfahrzeugs 1 befindet sich ein tragbares Lesegerät 4, das von einem mit Satelliten zusammenwirkenden Navigationssystem 5 Signale empfängt. Aus diesen Signalen errechnet das tragbare Lesegerät 4 seinen gegenwärtigen Standpunkt, und damit den gegenwärtigen Standpunkt des Transportfahrzeugs 1, allerdings mit einer systembedingten Ungenauigkeit. Die Akkus der tragbaren Lesegeräte 4 werden in einer Ladestation 6 aufgeladen. Bei der Aufladung der Akkus der Lesegeräte 4 wird gleichzeitig das jeweils gültige Fahrprogramm überspielt. Die Ladestation 6 steht mit einem Hostrechner 7 in Verbindung, der seinerseits mit Displays 8, einer Retourenerfassung 9 und stationären Lesegeräten 10 in Verbindung steht. Ferner ist der Hostrechner 7 über einen Leitrechner 11 mit einem Steuerrechner 12 am Ende der Kommissionierstrecke 13 verbunden. Am Zielpunkt 14 werden die Behälter 2 aus dem Transportfahrzeug 1 entladen und in die Ablagebox 15 des Händlers gelegt. Gleichzeitig werden die in der Ablagebox 15 befindlichen Behälter 2' mit Retouren mitgenommen. Bei beiden Vorgängen erfolgt eine Kontrolle mittels eines an der Ablagebox 15 angebrachten Funksenders 3 im Zusammenwirken mit dem im Transportfahrzeug 1 mitgeführten tragbaren Lesegerät 4, das von dem Fahrer des Transportfahrzeugs 1 zu diesem Zweck aus dem Transportfahrzeug 1 herausgenommen werden kann. Die von dem Transportfahrzeug 1 zurückgebrachten Behälter 2' mit Retouren werden der Retourenerfassung 9 zugeführt. Hier erfolgt eine Kontrolle der Behälter 2' mittels eines Lesegerätes 16.

Fig. 2 zeigt als Ausführungsbeispiel den innerbetrieblichen Transport der Presseerzeugnisse bei einem Grossisten. Beim Verlag ist der innerbetriebliche Transport der Presseerzeugnisse ähnlich; es werden jedoch andere Behälter verwendet. Bei dem dargestellten Ausführungsbeispiel gelangen die als Packtaschen ausgebildeten Behälter 2 über eine Rollenbahn 17 zu den Kommissionierstrecken 13. Hier werden die Presseerzeugnisse in die Behälter 2 eingefüllt und über eine Rollenbahn 18 zu den Displays 8 geleitet. Im Bereich der Displays 8 ist die Einfüllung spätgekommener Ware und Vollballen 19 in die Behälter 2 möglich. Die Displays 8 erkennen die Codierung der einzelnen Behälter 2 und zeigen an, wieviel Exemplare des jeweiligen Presseerzeugnisses in den jeweiligen Behälter 2 einzufüllen sind. Über weitere Rollenbahnen 20 werden die mit Presseerzeugnissen gefüllten Behälter 2 dann in die Transportfahrzeuge 1 verladen.

Zwei Bereiche einer anderen Kommissionierstrecke 13 für den innerbetrieblichen Transport sind in den Fig. 3 und 4 dargestellt. Hierbei ist am Ende der Kommissionierstrecke eine Befülleinrichtung 21 vorgesehen. Die leeren Behälter 2 werden in kurze Laufschienen 22 und mehrere Laufschienen 22 in flache Rollcontainer 23 eingehängt, die aufeinander gestapelt werden können (Fig. 3). Die in den Rollcontainern 23 befindlichen Behälter 2 werden den Displays 8 zugeführt (Fig. 4).

In Fig. 5 ist ein als Packtasche ausgebildeter Behälter 2 dargestellt, dessen Handgriff 24 auf Rollelementen 25 eingehängt ist, die in eine Rollenbahn 26 integriert sind. Der Behälter 2 hat einen dreieckförmigen Querschnitt. Die Einfüllöffnung 27 ist rechteckig. Am Rand der Einfüllöffnung 27 sind Ösen 28 und/oder Randumnäher 29 vorgesehen, in die eine Kordel 30 freibeweglich angeordnet ist. In diesem Falle ist der als Transponder ausgebildete Funksender 3 an dem Handgriff 24 des Behälters 2 befestigt. Eine Schlaufe 31 der Kordel 30 ist durch einen Verschluß 32 hindurchgeführt, so daß durch Ziehen an der Schlaufe 31 der Kordel 30 der Behälter 2 verschlossen wird. Eine Sicherung 33 verhindert, daß sich die Schlaufe 31 der Kordel 30 wieder zurückbewegt. Die Sicherung 33 kann so ausgebildet sein, daß sie Siegelungscharakter hat.

An den in Fig. 6 dargestellten Behälter 2 sind Rollen 34 angebracht, die sich in einer Laufschiene 35 bewegen können. Bei diesem Ausführungsbeispiel ist der als Transponder ausgebildete Funksender 3 zwischen dem Behälter 2 und dem Verschluß 32 angeordnet; er kann beispielsweise mit dem Verschluß 32 verbunden sein.

### Bezugszeichen

- 1: Transportfahrzeug
- 2: Behälter
- 2': Behälter (mit Retouren)
- 3: Funksender
- 4: Lesegerät
- 5: mit Satelliten zusammenwirkendes Navigationssystem
- 6: Ladestation
- 7: Hostrechner
- 8: Displays
- 9: Retourenerfassung
- 10: (stationäres) Lesegerät
- 11: Leitrechner
- 12: Monitor
- 13: Kommissionierstrecke
- 14: Zielpunkt
- 15: Ablagebox
- 16: Lesegerät
- 17: Rollenbahn
- 18: Rollenbahn
- 19: (spätgekommene) Ware
- 20: Rollenbahn
- 21: Befülleinrichtung
- 22: Laufschiene
- 23: Rollcontainer
- 24: Handgriff
- 25: Rollelemente
- 26: Rollenbahn
- 27: Einfüllöffnung
- 28: Ösen
- 29: Umnäher
- 30: (endlose) Kordel
- 31: Schlaufe
- 32: Verschluß
- 33: Sicherung
- 34: Rollen
- 35: Laufschiene

## Patentansprüche

1. Verfahren zur Identifizierung und Kontrolle der Anlieferung und der Rücklieferung von Presseerzeugnissen, wie Bücher, Zeitschriften, Zeitungen u. dgl., zwischen Verlagen und Grossisten einerseits sowie zwischen Grossisten und Händlern andererseits, wobei die Anlieferung und die Rücklieferung vom Ausgangspunkt, nämlich Verlag oder Grossist, an den Zielpunkt (14) der Lieferung, nämlich Grossist oder Händler, mittels Transportfahrzeugen (1) erfolgt,
**dadurch gekennzeichnet,**
1.1 daß die Presseerzeugnisse in mit codierten Funksendern (3) versehene Behälter (2) unsortiert verpackt werden,
1.2 daß an jeden Zielpunkt (14) ein codierter Funksender (3) installiert wird,
1.3 daß von jedem Transportfahrzeug (1) mindestens ein mit einem Rechner versehenes tragbares Lesegerät (4) mitgeführt wird, das die von den Funksendern (3) gesendeten Signale sowie die Signale eines Navigationssystems (5) liest und auswertet
1.4 und daß das tragbare Lesegerät (4) aufgrund der vorgenommenen Auswertung der empfangenen Signale optische und/oder akustische Signale aussendet.

2. Verfahren nach Anspruch 1, dadurch gekennzeichnet, daß die von den Transportfahrzeugen (1) mitgeführten tragbaren Lesegeräte (4) die Signale des GPS-Navigationssystems (5) lesen und gleichzeitig die von diesem Navigationssystem (5) empfangenen Signale korrigieren.

3. Verfahren nach Anspruch 1, dadurch gekennzeichnet, daß dem Navigationssystem (5) in möglichst kurzen Zeitabständen mittels der an jedem Zielpunkt (14) installierten codierten Funksender (3) Signale zugeleitet werden, die den genauen geometrischen Ort bezeichnen, in dem sich der Funksender (3) - und damit das betreffende Transportfahrzeug (1) - in diesem Augenblick wirklich befindet.

4. Verfahren nach Anspruch 1, 2 oder 3, dadurch gekennzeichnet, daß die Funksender (3) durch batterielose Transponder gebildet sind und daß deren Betriebsenergie durch die tragbaren Lesegeräte (4) drahtlos übertragen wird.

5. Verfahren nach einem der Ansprüche 1 bis 4, dadurch gekennzeichnet, daß den von den Transportfahrzeugen (1) mitgeführten tragbaren Lesegeräten (4) gleichzeitig mit der Aufladung ihres Akkus das jeweils gültige Fahrprogramm und weitere notwendige Informationen überspielt wird.

6. Verfahren nach einem der Ansprüche 1 bis 5, dadurch gekennzeichnet, daß in die Lesegeräte (4) eine digitalisierte Straßenkarte geladen wird und daß die Lesegeräte (4) anhand der empfangenen Signale und anhand der digitalisierten Straßenkarte den genauen Standort des betreffenden Transportfahrzeugs (1) berechnen.

7. Verfahren nach Anspruch 6, dadurch gekennzeichnet, daß die geografische Lage aller Zielpunkte (14) und die jeweilige Fahrstrecke der Transportfahrzeuge (1) in der digitalen Straßenkarte gespeichert werden und daß durch das tragbare Lesegerät (4) optische und/oder akustische Fahr- und Arbeitsanweisungen erfolgen.

8. Verfahren nach Anspruch 7, dadurch gekennzeichnet, daß in den tragbaren Lesegeräten (4) eine automatische Sprachgenerierung und Sprachausgabe gespeichert und mehrere Sprachmodule für die akustischen Fahr- und Arbeitsanweisungen integriert werden.

9. Verfahren nach einem der Ansprüche 1 bis 8, dadurch gekennzeichnet, daß bei der Lesung der Signale eines Funksenders (3) mittels des tragbaren Lesegerätes (4) die Codenummer des betreffenden Funksenders (3) und die Uhrzeit der Lesung im Speicher des Lesegerätes (4) gespeichert wird.

10. Verfahren nach einem der Ansprüche 1 bis 9, dadurch gekennzeichnet, daß bei der Beladung eines Transportfahrzeugs (1) die Reihenfolge der auf das betreffende Transportfahrzeug (1) geladenen Behälter (2) mittels stationärer Lesegeräte (10) gespeichert wird.

11. Verfahren nach Anspruch 10, dadurch gekennzeichnet, daß bei der Entladung eines Transportfahrzeugs (1) die Einhaltung der richtigen Reihenfolge der Behälter (2) durch das tragbare Lesegerät (4) überwacht und daß bei einer Abweichung von der gespeicherten Reihenfolge dies von dem tragbaren Lesegerät (4) optisch und/oder akustisch angezeigt wird.

12. Verfahren nach Anspruch 10 oder 11, dadurch gekennzeichnet, daß bei der Entladung des letzten Behälters (2) jedes Zielpunktes (14) aus dem Transportfahrzeug (1) durch das Lesegerät (4) ein die Beendigung des Entladevorgangs anzeigendes Signal ausgelöst wird.

13. Verfahren nach einem der Ansprüche 1 bis 12, dadurch gekennzeichnet, daß für den innerbetrieblichen Transport die Behälter (2) wie eine Perlenschnur sequentiell an eine Rollenbahn (17, 25) eingehängt werden, wobei sich auf der Rollenbahn (17, 25) sowohl leere als auch bereits gefüllte Behälter (2) befinden.

14. Verfahren nach einem der Ansprüche 1 bis 12, dadurch gekennzeichnet, daß leere Packtaschen (2) in kurze Laufschienen (22) und mehrere Laufschienen (22) in flache Rollcontainer (23) eingehängt werden, die aufeinander gestapelt werden können.

15. Verfahren nach Anspruch 14, dadurch gekennzeichnet, daß zum Befüllen entweder einzelne Behälter (2) oder mehrere in einem schrägstehenden Container befindliche Behälter (2) in einen anderen, leeren Container rollen, wobei die Behälter (2) eine Packvorrichtung passieren.

16. Verfahren nach einem der Ansprüche 1 bis 15, dadurch gekennzeichnet, daß an beiden Enden jeder Kommissionierstrecke (13) eine Packvorrichtung (21) vorgesehen ist.

17. Verfahren nach einem der Ansprüche 1 bis 16, dadurch gekennzeichnet, daß die Behälter (2) beim innerbetrieblichen Transport Einrichtungen durchlaufen, die mittels rechnergesteuerter Displays (8) das Kommissionieren spätkommender Ware und von Vollballen ermöglichen.

18. Verfahren nach einem der vorhergehenden Ansprüche, dadurch gekennzeichnet, daß in den tragbaren Lesegeräten (4) die exakte Nummernfolge der befüllten Behälter (2) sowie die Nummern der an den Zielpunkten (14) installierten Funksender (3) und deren exakte geografische Position gespeichert werden.

19. Verfahren nach Anspruch 18, dadurch gekennzeichnet, daß in den tragbaren Lesegeräten (4) die exakte Nummernfolge der Funksender (3) der bereits früher an die Händler ausgelieferten befüllten Behälter (2) gespeichert werden.

20. Verfahren nach einem der vorhergehenden Ansprüche, dadurch gekennzeichnet, daß durch die zeitliche Erfassung des Abgabe- und Rückkehrtermins jedes Behälters (2') auf einem Hostrechner (7) ein Pfandsystem unterhalten wird.

21. Einrichtung zur Identifizierung und Kontrolle der Anlieferung und der Rücklieferung von unsortiert verpackten Presseerzeugnissen, wie Bücher, Zeitschriften, Zeitungen o. dgl. zwischen Verlagen und Grossisten einerseits sowie zwischen Grossisten und Händlern andererseits, wobei die Anlieferung und die Rücklieferung vom Ausgangspunkt, nämlich Verlag oder Grossist, an den Zielpunkt (14) der Lieferung, nämlich Grossist oder Händler, mittels Transportfahrzeugen (1) erfolgt, nach einem der Ansprüche 1 bis 20,
**bestehend aus**
21.1 mit codierten Funksendern (3) versehenen Behältern (2), in die die Presseerzeugnisse unsortiert verpackt werden,
21.2 Funksendern (3), die an jedem Zielpunkt (14) installiert sind,
21.3 mit einem Rechner versehenen Lesegeräten (4), von denen jeweils mindestens eines von jedem Transportfahrzeug (1) mitgeführt wird, wobei die Lesegeräte (4) die von den Funksendern (3) gesendeten Signale sowie die Signale eines Navigationssystems (5) lesen und auswerten,
21.4 und einem an jedem Lesegerät (4) vorgesehenen Signalgeber, der aufgrund der vorgenommenen Auswertung der empfangenen Signale optische und/oder akustische Signale aussendet.

22. Einrichtung nach Anspruch 21, dadurch gekennzeichnet, daß die Behälter (2) als flexible Packtaschen ausgebildet sind.

23. Einrichtung nach Anspruch 21 oder 22, dadurch gekennzeichnet, daß die codierten Funksender (3) Bestandteil des Handgriffs (24) oder des Verschlusses (32) der Behälter (2) sind.

24. Einrichtung nach Anspruch 22 oder 23, dadurch gekennzeichnet, daß die als Packtaschen ausgebildeten Behälter (2) einen dreieckförmigen Querschnitt und die Einfüllöffnung (27) einen rechteckigen Querschnitt aufweisen.

25. Einrichtung nach einem der Ansprüche 21 bis 24, dadurch gekennzeichnet, daß die Einfüllöffnung (27) der als Packtaschen ausgebildeten Behälter (2) durch eine Kordel (30) umschlossen ist, die in an dem Behälter (2) vorgesehenen Ösen (28) oder Randumnähern (29) freibeweglich ist.

26. Einrichtung nach Anspruch 24 oder 25, dadurch gekennzeichnet, daß am Handgriff (24) bzw. am oberen hinteren Rand der Einfüllöffnung (27) der als Packtaschen ausgebildeten Behälter (2) Handgriffe (24) bzw. Rollelemente (25) angeordnet sind, die in Laufschienen (22) bewegbar oder in Laufschienen (22) integriert sind.

27. Einrichtung nach Anspruch 26, dadurch gekennzeichnet, daß die Laufschienen (22) geneigt angeordnet sind.

28. Einrichtung nach Anspruch 26, dadurch gekennzeichnet, daß die Laufschienen (22) mit einer Antriebseinrichtung in Verbindung stehen.

29. Einrichtung nach Anspruch 26, 27 oder 28, dadurch gekennzeichnet, daß jeweils mehrere Laufschienen (22) neben- und/oder übereinander angeordnet sind.

30. Einrichtung nach einem der Ansprüche 21 bis 29, dadurch gekennzeichnet, daß die mit einem codierten Funksender (3) versehenen Zielpunkte (14) der Lieferung durch die Ablageboxen (15) der Händler gebildet sind.

31. Einrichtung nach einem der Ansprüche 24 bis 30, dadurch gekennzeichnet, daß eine Schlaufe (31) der Kordel (30) durch einen mit einer Sicherung (33) versehenen Verschluß (32) hindurchgeführt ist, der Siegelungscharakter hat.

## Claims

1. Method of identifying and checking the delivery and return of printed products, such as books, periodicals, newspapers and the like, between publishers and wholesalers on the one hand and between wholesalers and traders on the other hand, wherein the delivery and return from the starting point, namely publisher or wholesaler, to the destination (14) of the delivery, namely wholesaler or trader, is carried out by means of transport vehicles (1), characterised in that
1.1 the printed products are packed unsorted in containers (2) provided with coded radio transmitters (3),
1.2 a coded radio transmitter (3) is installed at every destination (14),
1.3 at least one portable reading device (4), which is provided with a computer and which reads and evaluates the signals transmitted by the radio transmitters (3) as well as the signals of a navigation system (5), is carried by each transport vehicle (1)
1.4 and the portable reading device (4) emits optical and/or acoustical signals on the basis of the evaluation carried out of the received signals.

2. Method according to claim 1, characterised in that the portable reading devices (4) carried by the transport vehicles (1) read the signals of the GPS navigation system (5) and simultaneously correct the signals received from this navigation system (5).

3. Method according to claim 1, characterised in that there are delivered to the navigation system (5) at the shortest possible time intervals, by means of the coded radio transmitter (3) installed at every destination (14), signals which denote the exact geometric location in which the radio transmitter (3) - and thus the transport vehicle (1) concerned - is actually disposed at that moment.

4. Method according to claim 1, 2 or 3, characterised in that the radio transmitters (3) are formed by battery-free transponders and that the operating energy thereof is transmitted in wire-free manner by the portable reading apparatus (4).

5. Method according to one of claims 1 to 4, characterised in that the respectively applicable travel program and other necessary data is broadcast to the portable reading devices (4), which are carried by the transport vehicles (1), simultaneously with the charging of their batteries.

6. Method according to one of claims 1 to 5, characterised in that a digitalised street map is loaded into the reading devices (4) and that the reading devices compute the exact location of the transport vehicle (1) concerned on the basis of the received signals and on the basis of the digitalised street map.

7. Method according to claim 6, characterised in that the geographical position of all destinations (14) and the respective route of the transport vehicles (1) are stored in the digital street map and that optical and/or acoustical travel and task reports are effected by the portable reading device (4).

8. Method according to claim 7, characterised in that an automatic speech generation and speech issue are stored in the portable reading devices (4) and several speech modules for the acoustical travel and task reports are integrated in the portable reading devices (4).

9. Method according to one of claims 1 to 8, characterised in that in the case of reading of the signals of a radio transmitter (3) by means of the portable reading device (4) the code number of the radio transmitter (3) concerned and the time of the reading are stored in the store of the reading device (4).

10. Method according to one of claims 1 to 9, characterised in that on loading of a transport vehicle (1) the sequence of the containers (2) loaded on the transport vehicle (1) concerned is stored by means of stationary reading devices (10).

11. Method according to claim 10, characterised in that on unloading of a transport vehicle (1) the maintenance of the correct sequence of the containers (2) is monitored by the portable reading device (4) and that in the case of a deviation from the stored sequence this is optically and/or acoustically indicated by the portable reading device (4).

12. Method according to claim 10 or 11, characterised in that on unloading of the last container (2) of each destination from the transport vehicle (1) a signal indicating the conclusion of the unloading process is issued by the reading device (4).

13. Method according to one of claims 1 to 12, characterised in that for interdepartmental transport the containers (2) are sequentially suspended at a roller track (17, 25) in the manner of a string of beads, wherein both empty and already filled containers (2) are disposed on the roller track (17, 25).

14. Method according to one of claims 1 to 12, characterised in that empty saddlebags are suspended in short guide rails (22) and several guide rails (22) are suspended in flat rolling box containers (22), which can be stacked one on the other.

15. Method according to claim 14, characterised in that for the filling, either individual containers (2) or several containers (2) disposed in an inclined box container roll into another, empty box container, wherein the containers (2) pass a packing device.

16. Method according to one of claims 1 to 15, characterised in that a packing device is provided at both ends of each wholesale depot path (13).

17. Method according to one of claims 1 to 16, characterised in that the containers (2) in the case of interdepartmental transport run through transport devices which by means of computer-controlled displays (8) enable the wholesaling of late-arriving goods and of packed bales.

18. Method according to one of the preceding claims, characterised in that the exact numerical sequence of the filled containers (2) as well as the numbers of the radio transmitters (3) installed at the destinations (14) and the exact geographical position thereof are stored in the portable reading devices (4).

19. Method according to claim 18, characterised in that the exact numerical sequence of the radio transmitters (3) of the filled containers (2) already delivered to the trader earlier are stored in the portable reading apparatus (4).

20. Method according to one of the preceding claims, characterised in that a pledge-supply system is maintained on a host computer (7) by the detection in time of the delivery date and return date of each container (2).

21. Equipment for identifying and checking the delivery and return of printed products, such as books, periodicals, newspapers and the like, between publishers and wholesalers on the one hand and between wholesalers and traders on the other hand, wherein the delivery and return from the starting point, namely publisher or wholesaler, to the destination (14) of the delivery, namely wholesaler or trader, is carried out by means of transport vehicles (1), according to one of claims 1 to 20, consisting of
21.1 containers (2) which are provided with coded radio transmitters (3) and in which the printed products are packed unsorted,
21.2 radio transmitters (3) which are installed at each destination (14),
21.3 reading devices (4) which are provided with a computer (4) and at least one respective one of which is carried by each transport vehicle (1), wherein the reading devices (4) read and evaluate the signals transmitted by the radio transmitters (3) as well as the signals of a navigation system (5),
21.4 and a signal transmitter which is provided at each reading device (4) and which emits optical and/or acoustical signals on the basis of the evaluation carried out of the received signals.

22. Equipment according to claim 21, characterised in that the containers (2) are constructed as flexible saddlebags.

23. Equipment according to claim 21 or 22, characterised in that the coded radio transmitters (3) are components of the handle (24) or the closure (32) of the containers (2).

24. Equipment according to claim 22 or 23, characterised in that the containers (2) constructed as saddlebags have a triangular cross-section and the filling opening (27) has a rectangular cross-section.

25. Equipment according to one of claims 21 to 24, characterised in that the filling opening (27) of the containers (2) constructed as saddlebags is surrounded by a cord (30) which is freely movable in eyes (28) or stitched-over edges (29) provided at the container (2).

26. Equipment according to claim 24 or 25, characterised in that handles (24) or rollable elements (25), which are movable in guide rails (22) or integrated in guide rails (22), are arranged at the handle (24) or the upper rear edge of the filling opening (27) of the containers (2) constructed as saddlebags.

27. Equipment according to claim 26, characterised in that the guide rails (22) are arranged at an inclination.

28. Equipment according to claim 26, characterised in that the guide rails (22) are connected with a drive device.

29. Equipment according to claim 26, 27 or 28, characterised in that each time several guide rails (22) are arranged adjacent to one another and/or one above the other.

30. Equipment according to one of claims 21 to 29, characterised in that the destinations (14), which are provided with a coded radio transmitter (3), of the delivery are formed by the deposit boxes (15) of the traders.

31. Equipment according to one of claims 24 to 30, characterised in that a loop (31) of the cord (30) is led through a closure (32) which is provided with a fastener (33) and has the character of a seal.

## Revendications

1. Procédé pour l'identification et le contrôle de la livraison et du retour de produits de presse, tels que des livres, des périodiques, des journaux et similaires, entre d'une part des éditeurs et des grossistes et d'autre part des grossistes et des détaillants, dans lequel la livraison et le retour depuis le point de départ, à savoir l'éditeur ou le grossiste, s'effectue au point de destination (14) de la livraison, à savoir le grossiste ou le détaillant, au moyen de véhicules de transport (1),
caractérisé
1.1 en ce que les produits de presse sont emballés sans être triés dans des récipients (2) dotés d'émetteurs radio codés (3),
1.2 en ce qu'en chaque point de destination (14) est installé un émetteur radio codé (3),
1.3 en ce qu'au moins un appareil de lecture portable (4) doté d'un calculateur est transporté par chaque véhicule de transport (1), lequel appareil de lecture lit et évalue les signaux émis par les émetteurs radio (3) ainsi que les signaux d'un système de navigation (5),
1.4 et en ce que l'appareil de lecture portable (4) émet des signaux optiques et/ou acoustiques sur base de l'évaluation qu'il effectue des signaux reçus.

2. Procédé selon la revendication 1, caractérisé en ce que les appareils de lecture portables (4) emportés par les véhicules de transport (1) lisent les signaux du système de navigation GPS (5) et en même temps corrigent les signaux reçus par ce système de navigation (5).

3. Procédé selon la revendication 1, caractérisé en ce que des signaux qui désignent le lieu géométrique auquel se trouve effectivement à ce moment l'émetteur radio (3) et donc le véhicule de transport (1) concerné sont transmis au système de navigation (5) aux intervalles de temps les plus courts possibles, au moyen des émetteurs radio codés (3) installés en chaque point de destination (14).

4. Procédé selon la revendication 1, 2 ou 3, caractérisé en ce que les émetteurs radio (3) sont formés par des transpondeurs sans batterie, et en ce que leur énergie de fonctionnement leur est transmise sans fil par les appareils de lecture portables (4).

5. Procédé selon l'une des revendications 1 à 4, caractérisé en ce qu'en même temps que la charge de leurs accus, les appareils de lecture (4) portables emportés par le véhicule de transport (1) reçoivent le programme de conduite chaque fois en vigueur, ainsi que d'autres informations nécessaires.

6. Procédé selon l'une des revendications 1 à 5, caractérisé en ce qu'un plan des rues numérisé est chargé dans les appareils de lecture (4), et en ce que les appareils de lecture (4) calculent l'emplacement précis du véhicule de transport (1) concerné à l'aide des signaux reçus et à l'aide du plan des rues numérisé.

7. Procédé selon la revendication 6, caractérisé en ce que la position géographique de tous les points de destination (14) et les trajets correspondants des véhicules de transport (1) sont conservés en mémoire dans le plan des rues numérisé, et en ce que des indications optiques et/ou acoustiques de déplacement et de travail sont fournies par l'appareil de lecture portable (4).

8. Procédé selon la revendication 7, caractérisé en ce qu'une génération vocale et une émission vocale automatisées sont conservées dans la mémoire des appareils de lecture portables (4), et plusieurs modules de voix sont intégrés pour les indications acoustiques de trajet et de travail.

9. Procédé selon l'une des revendications 1 à 8, caractérisé en ce que lors de la lecture des signaux d'un émetteur radio (3) au moyen de l'appareil de lecture portable (4), le numéro de code de l'émetteur radio (3) concerné et l'heure de la lecture sont conservés dans la mémoire de l'appareil de lecture (4).

10. Procédé selon l'une des revendications 1 à 9, caractérisé en ce que lors du chargement d'un véhicule de transport (1), la séquence des récipients (2) chargés sur le véhicule de transport (1) concerné est mise en mémoire au moyen d'appareils de lecture stationnaires (10).

11. Procédé selon la revendication 10, caractérisé en ce que lors du déchargement d'un véhicule de transport (1), le respect de la séquence correcte des récipients (2) est surveillé par l'appareil de lecture (4) portable, et en ce qu'une anomalie éventuelle par rapport à la séquence mise en mémoire est affichée optiquement et/ou acoustiquement par l'appareil de lecture portable (4).

12. Procédé selon la revendication 10 ou 11, caractérisé en ce qu'en chaque point de destination (14), lors du déchargement du dernier récipient (2) du véhicule de transport (1), un signal indiquant la fin de l'opération de déchargement est déclenché par l'appareil de lecture (4).

13. Procédé selon l'une des revendications 1 à 12, caractérisé en ce que pour le transport à l'intérieur de l'entreprise, les récipients (2) sont accrochés comme un collier de perles l'un derrière l'autre à une piste à rouleaux (17, 25), des récipients (2) vides ou déjà remplis se trouvant sur la piste à rouleaux (17, 25).

14. Procédé selon l'une des revendications 1 à 12, caractérisé en ce que des pochettes d'emballage vides sont accrochées à de courts rails de transport (22), et plusieurs rails de transport (22) sont accrochés dans des conteneurs roulants plats (23) qui peuvent être empilés les uns au-dessus des autres.

15. Procédé selon la revendication 14, caractérisé en ce que pour le remplissage, des récipients individuels (2) ou plusieurs récipients (2) situés dans un conteneur posé obliquement roulent dans un autre conteneur vide, les récipients (2) traversant un dispositif d'emballage.

16. Procédé selon l'une des revendications 1 à 15, caractérisé en ce qu'aux deux extrémités de chaque ligne d'expédition (13) est prévu un dispositif d'emballage.

17. Procédé selon l'une des revendications 1 à 16, caractérisé en ce que lors de leur transport à l'intérieur de l'entreprise, les récipients (2) traversent des dispositifs qui permettent au moyen d'affichages (8) commandés par ordinateur l'expédition de marchandises en retard et de ballots pleins.

18. Procédé selon l'une des revendications précédentes, caractérisé en ce que la succession exacte des numéros des récipients (2) remplis et les numéros des émetteurs radio (3) installés aux points de destination (14), ainsi que la position géographique exacte de ces derniers, sont mémorisés dans les appareils de lecture portables (4).

19. Procédé selon la revendication 18, caractérisé en ce que la succession exacte des numéros des émetteurs radio (3) des récipients (2) remplis déjà livrés précédemment aux détaillants est mémorisée dans les appareils de lecture portables (4).

20. Procédé selon l'une des revendications précédentes, caractérisé en ce qu'un système de consignation est géré sur un ordinateur-hôte (7) par la détermination périodique des dates d'envoi et de retour de chaque récipient (2).

21. Dispositif pour l'identification et le contrôle de la livraison et du retour de produits de presse emballés non triés tels que des livres, des périodiques, des journaux ou similaires, entre d'une part des éditeurs et des grossistes et d'autre part des grossistes et des détaillants, la livraison et le retour depuis le point de départ (éditeur ou grossiste) jusqu'au point de destination (14) de la livraison (grossiste ou détaillant) s'effectuant au moyen de véhicules de transport (1), selon l'une des revendications 1 à 20,
constitué des élément suivants:
21.1 des récipients (2) dotés d'émetteurs radio codés (3) et dans lesquels les produits de presse sont emballés sans être triés,
21.2 des émetteurs radio (3) qui sont installés en chaque point de destination (14),
21.3 des appareils de lecture (4) dotés d'un calculateur, dont au moins l'un est emporté par chaque véhicule de transport (1); les appareils de lecture (4) lisent et évaluent les signaux émis par les émetteurs radio (3) ainsi que les signaux d'un système de navigation (5),
21.4 et un émetteur de signaux prévu sur chaque appareil de lecture (4), qui émet des signaux optiques et/ou acoustiques sur base de l'évaluation qu'il effectue des signaux reçus.

22. Dispositif selon la revendication 21, caractérisé en ce que les récipients (2) sont configurés comme pochettes d'emballage souples.

23. Dispositif selon la revendication 21 ou 22, caractérisé en ce que les émetteurs radio (3) codés sont un composant de la poignée (24) ou de la fermeture (32) du récipient (2) .

24. Dispositif selon la revendication 22 ou 23, caractérisé en ce que les récipients (2) configurés comme pochettes d'emballage présentent une section transversale de forme triangulaire, et l'ouverture de remplissage (27) une section transversale rectangulaire.

25. Dispositif selon l'une des revendications 21 à 24, caractérisé en ce que l'ouverture de remplissage (27) des récipients (2) configurés comme pochettes d'emballage est fermée par un cordon (30) qui peut se déplacer librement dans des oeillets (28) ou des ourlets (29) de bordure prévus sur le récipient (2).

26. Dispositif selon la revendication 24 ou 25, caractérisé en ce que des poignées (24) ou des éléments de roulement (25), qui peuvent se déplacer dans des rails de transport (22) ou sont intégrés dans des rails de transport (22) , sont disposés sur la poignée (24) ou sur le bord supérieur arrière de l'ouverture de remplissage (27) des récipients (2) configurés comme pochettes d'emballage.

27. Dispositif selon la revendication 26, caractérisé en ce que les rails de transport (22) sont disposés obliquement.

28. Dispositif selon la revendication 26, caractérisé en ce que les rails de transport (22) sont reliés à un dispositif d'entraînement.

29. Dispositif selon la revendication 26, 27 ou 28, caractérisé en ce que plusieurs rails de transport (22) sont chaque fois disposés l'un à côté de l'autre et/ou l'un au-dessus de l'autre.

30. Dispositif selon l'une des revendications 21 à 29, caractérisé en ce que les points de destination (14) de la livraison, dotés d'un émetteur radio codé (3), sont formés par les caissons de dépôt (15) des détaillants.

31. Dispositif selon l'une des revendications 24 à 30, caractérisé en ce qu'une boucle (31) du cordon (30) est passée dans une fermeture (32) qui est dotée d'une protection (33), qui présente le caractère d'un sceau.
